# EUROPÄISCHE PATENTSCHRIFT

(11) **EP 1 804 982 B1**
(45) Veröffentlichungstag und Bekanntmachung des Hinweises auf die Patenterteilung: **11.12.2013**
(21) Anmeldenummer: 05795065.1
(22) Anmeldetag: 22.10.2005
(51) Int. Cl.: B21H 5/02, B21H 3/06

(54) **KALTWALZMASCHINE UND KALTWALZVERFAHREN**
COLD ROLLING MACHINE AND COLD ROLLING METHOD
LAMINOIR A FROID ET PROCEDE DE LAMINAGE A FROID

(30) Priorität: 28.10.2004 DE 102004053501
(43) Veröffentlichungstag der Anmeldung: 11.07.2007
(73) Patentinhaber: MAG IAS GmbH, 73033 Göppingen (DE)
(72) Erfinder: MERATH, Uwe, 73113 Ottenbach (DE); PAUSEWANG, Holger, 73054 Eislingen (DE); SCHMID, Jürgen, 73111 Lauterstein (DE)
(74) Vertreter: Regelmann, Thomas
(86) Internationale Anmeldenummer: PCT/EP2005/011377
(87) Internationale Veröffentlichungsnummer: WO 2006/045566

(56) Entgegenhaltungen:
- WO-A-2004/022259
- DE-B- 1 208 280
- US-A- 4 574 605
- US-A1- 2004 007 034
- PATENT ABSTRACTS OF JAPAN Bd. 2003, Nr. 12, 5. Dezember 2003 (2003-12-05) & JP 2004 074163 A (AISAN IND CO LTD), 11. März 2004 (2004-03-11)
- PATENT ABSTRACTS OF JAPAN Bd. 012, Nr. 392 (M-755), 19. Oktober 1988 (1988-10-19) & JP 63 140737 A (NACHI FUJIKOSHI CORP), 13. Juni 1988 (1988-06-13)
- DATABASE WPI Section PQ, Week 199113 Derwent Publications Ltd., London, GB; Class P52, AN 1991-093023 XP002358434 & SU 1 581 445 A (KARPUSHIN V A) 30. Juli 1990 (1990-07-30)

## Beschreibung

Die Erfindung betrifft eine Kaltwalzmaschine gemäß Oberbegriff des Anspruchs 1, umfassend einen ersten beweglichen Walzstangenhalter und einen zweiten beweglichen Walzstangenhalter, über welche eine erste Walzstange und eine zweite Walzstange eines Walzstangen-Paars in einer Führungsrichtung gegenläufig zueinander beweglich sind und in einer Verstellungsrichtung quer zur Führungsrichtung während eines Walzvorgangs verstellbar sind, wobei die erste Walzstange und die zweite Walzstange jeweils eine Profilierung aufweisen, welche sich mit gleichbleibendem Profil über eine gesamte Wirkfläche einer Wirkseite erstreckt.

Die Erfindung betrifft ferner ein Kaltwalzverfahren gemäß Oberbegriff des Anspruchs 19, bei dem eine erste Walzstange und eine zweite Walzstange in einer Führungsrichtung gegenläufig bewegt werden, wobei die erste Walzstange und die zweite Walzstange jeweils eine Profilierung aufweisen, welche sich mit gleichbleibendem Profil über eine gesamte Wirkfläche einer Wirkseite erstreckt und wobei die Walzstangen beim Walzvorgang in einer Verstellungsrichtung quer zur Führungsrichtung verstellt werden.

Aus der WO 01/94048 A1 ist eine Kaltwalzmaschine mit zwei gegenläufig angetriebenen, profilierten Walzstangen bekannt, wobei die Walzstangen jeweils über einen Schlitten auf einer Führung gelagert sind und in Eingriff mit einem zwischen den Walzstangen drehbar gelagerten Werkstück stehen; durch eine Zustelleinrichtung mit mindestens einem Zustellantrieb sind die Walzstangen während des Walzvorgangs in Eingriffrichtung verstellbar.

Der Erfindung liegt die Aufgabe zugrunde, eine Kaltwalzmaschine der eingangs genannten Art so zu verbessern, daß sich erweiterte Einsatzmöglichkeiten ergeben.

Diese Aufgabe wird erfindungsgemäß dadurch gelöst, daß eine Werkstückhalteeinrichtung mit ein er Mehrzahl von Werkstückhaltern vorgesehen ist.

Durch das Vorsehen einer erfindungsgemäßen Werkstückhalteeinrichtung läßt sich eine Mehrzahl von Werkstücken, das heißt mindestens zwei Werkstücke, in einem Walzstangenhub bearbeiten. Dadurch läßt sich die Bearbeitungszeit pro Werkstück reduzieren. Weiterhin läßt sich der relative Zeitanteil für Werkstückwechsel reduzieren.

Bei der erfindungsgemäßen Kaltwalzmaschine ist neben der angetriebenen Bewegung der Walzstangen in der Führungsrichtung auch eine angetriebene Verstellung quer zur Führungsrichtung möglich. Dies wiederum ermöglicht es, Walzstangen mit gleichbleibender Profilierung auszubilden und insbesondere bezüglich ihrer Wirkflächen parallel zu führen. Dadurch ergibt sich dann die Möglichkeit, mit einem Satz von Werkzeugen (den Walzstangen eines Walzstangen-Paars) in gleichen Walzstangenhüben eine Mehrzahl von Werkstücken über Kaltwalzen zu bearbeiten.

Insbesondere ist es vorgesehen, daß die Werkstückhalter parallel in einer Reihe angeordnet sind. Dadurch läßt sich auf einfache Weise auf eine Mehrzahl von Werkstücken in ein em Walzstangenhub einwirken.

Günstig ist es, wenn die Werkstückhalteeinrichtung zwischen dem ersten Walzstangenhalter und dem zweiten Walzstangenhalter angeordnet ist. Dadurch lassen sich Werkstücke über gegenläufige Walzstangen bearbeiten.

Insbesondere ist ein an einem Werkstückhalter fixiertes Werkstück um eine Drehachse drehbar gehalten. Dadurch läßt sich eine Profilierung in das Werkstück einbringen.

Ganz besonders vorteilhaft ist es dabei, wenn die Drehachse mit einer Achse des Werkstückhalters zusammenfällt.

Günstigerweise sind Achsen der Werkstückhalter parallel ausgerichtet. Dadurch lassen sich simultan zu bearbeitende Werkstücke in einer Reihe anordnen und es läßt sich die gleiche Profilierung an allen Werkstücken über die gleichen Walzstangenhübe einbringen.

Aus dem gleichen Grund ist es günstig, wenn Achsen der Werkstückhalter in einer Ebene liegen.

Insbesondere ist es vorgesehen, daß Achsen der Werkstückhalter senkrecht zur Führungsrichtung liegen. Dadurch ist es möglich, eine Mehrzahl von Werkstücken gleichzeitig zu bearbeiten, das heißt mit Walzstangenhüben gleichzeitig auf eine Mehrzahl von Werkstücken einzuwirken.

Insbesondere liegen Achsen der Werkstückhalter senkrecht zur Verstellungsrichtung. Dadurch läßt sich gewährleisten, daß Walzstangen immer parallel zueinander orientiert sind und geführt sind. Dies wiederum ermöglicht die gleichzeitige Bearbeitung ei ner Mehrzahl von Werkstücken.

Ganz besonders vorteilhaft ist es, wenn die erste Walzstange und die zweite Walzstange mindestens bezüglich ihrer Wirkseite gleich ausgebildet sind. Dadurch können gleichzeitig eine Mehrzahl von Werkstücken bearbeitet werden; insbesondere wird in einem Walzstangenhub auf eine Mehrzahl von Werkstücken eingewirkt.

Insbesondere weisen die Walzstangen eine Profilierung auf, die sich mit einem gleichbleibenden Profil im wesentlichen über die gesamte Wirkfläche einer Wirkseite erstreckt. Derartige Walzstangen sind in der EP 1 442 808 A2 offen-bart, auf die ausdrücklich Bezug genommen wird. Weiterhin sind solche Walzstangen in der nicht vorveröffentlichten deutschen Patentanmeldung Nr. 10 2004 035 153.8 vom 15. Juli 2004 offenbart.

Insbesondere ist eine Profiltiefe einer Walzstange entlang der Wirkfläche im wesentlichen gleich ausgebildet. Dadurch lassen sich in einem Walzvorgang die Walzstangen parallel führen. Die erforderliche Profiltiefe an einem Werkstück läßt sich durch Zustellung in der Verstellungsrichtung erreichen. Dies wiederum ermöglicht die gleichzeitige Bearbeitung einer Mehrzahl von Werkstücke n in gleichen Walzstangenhüben.

Vorteilhafterweise sind an der Wirkfläche zur Bildung der Profilierung eine Mehrzahl von im wesentlichen gleich ausgebildeten Zähnen angeordnet. Ein e Einhüllfläche der Zähne ist dann eine Ebene. Dies ermöglicht es, die Walzstangen bezüglich ihrer Einhüllfläche parallel zu führen. Dadurch wiederum lassen sich eine Mehrzahl von Werkstücken gleichzeitig bearbeiten.

Insbesondere sind die Wirkseiten der ersten Walzstange und der zweiten Walzstange parallel ausgerichtet, um so in einem gleichen Walzstangenhub eine Mehrzahl von Werkstücken gleichartig bearbeiten zu können.

Es ist vorgesehen, daß die Wirkseiten parallel zur Führungsrichtung ausgerichtet sind. Dadurch läßt es sich erreichen, daß die Walzstangen auf die gleiche Weise auf alle eingespannten Werkstücke der Mehrzahl von Werkstücken wirkt.

Insbesondere sind Achsen der Werkstückhalter parallel zu den Wirkseiten der Walzstangen ausgerichtet, um so eine gleichzeitige Bearbeitung aller Werkstücke zu ermöglichen.

Insbesondere ist es vorgesehen, daß Achsen der Werkstückhalter in einer Ebene liegen, welche parallel zu Wirkseiten der Walzstange ist. Die Achsen der Werkstückhalter sind dabei insbesondere durch die Verbindungspunkte von Haltespitzen der Werkstückhalter definiert.

In einer Ausführungsform ist ein Werkstückhalter so ausgebildet, daß ein Werkstück zwischen einem ersten Anlageelement und einem zweiten Anlageelement einspannbar ist. Die Anlageelemente sind insbesondere mittels Spitzen gebildet bzw. weisen Spitzen auf. Ein einzelner Werkstückhalter der Werkstückhalteeinrichtung umfaßt beispielsweise einen Spindelstockteil und einen Reitstockteil, wobei ein Werkstück zwischen dem Spindelstockteil und dem Reitstockteil einspannbar ist.

Der Erfindung liegt ferner die Aufgabe zugrunde, das eingangs genannte Kaltwalzverfahren so zu verbessern, daß eine effektive Werkstückbearbeitung ermöglicht ist.

Diese Aufgabe wird bei dem eingangs genannten Kaltwalzverfahren erfindungsgemäß dadurch gelöst, daß die Walzstangen mit einer Mehrzahl von gleich ausgebildeten Werkstücken in Wirkeingriff gebracht werden und die Werkstücke gleichzeitig bearbeitet werden.

Das erfindungsgemäße Kaltwalzverfahren weist die bereits im Zusammenhang mit der erfindungsgemäßen Kaltwalzmaschine erläuterten Vorteile auf. Weitere vorteilhafte Ausführungsformen wurden ebenfalls bereits im Zusammenhang mit der erfindungsgemäßen Kaltwalzmaschine erläutert.

Insbesondere werden die Werkstücke in einer Reihe parallel angeordnet.

Erfindungsgemäß sind die Werkstücke gleich ausgebildet, das heißt der Werkstückrohling ist gleich und das Bearbeitungsergebnis soll für alle Werkstücke gleich sein. Durch das erfindungsgemäße Kaltwalzverfahren lassen sich dann mindestens zwei Werkstücke gleichzeitig bearbeiten, das heißt in einem Walzstangenhub läßt sich ein gleicher Wirkeingriff des Werkzeugs an einer Mehrzahl von Werkstücken realisieren.

Günstigerweise werden Wirkseiten der Kaltwalzstangen parallel ausgerichtet. Dadurch ist die Einwirkung der Walzstangen auf alle Werkstücke gleich.

Aus dem gleichen Grund ist es vorteilhaft, wenn Wirkseiten der Kaltwalzstangen parallel bewegt werden.

Die nachfolgende Beschreibung bevorzugter Ausführungsformen dient im Zusammenhang mit der Zeichnung der näheren Erläuterung der Erfindung Es zeigen:
- Figur 1: eine schematische perspektivische Teilansicht eines Ausführungsbeispiels einer erfindungsgemäßen Kaltwalzmaschine;
- Figur 2: eine schematische Draufsicht auf eine Werkstückhalteeinrichtung der Kaltwalzmaschine gemäß Figur 1; und
- Figur 3: eine schematische seitliche Ansicht von Werkstücken bei der Durchführung eines erfindungsgemäßen Kaltwalzvorgangs.

Ein Ausführungsbeispiel einer erfindungsgemäßen Kaltwalzmaschine, welches in Figur 1 gezeigt und dort als Ganzes mit 10 bezeichnet ist, umfaßt ein Maschinengrundgestell 12, über welches die Kaltwalzmaschine 10 auf einem Untergrund aufgestellt ist. Mit dem Maschinengrundgestell 12 ist ein C-förmiges Gestell 14 verbunden.

Dieses Gestell 14 weist einen ersten Haltebereich 16 und einen gegenüberliegenden zweiten Haltebereich 18 auf. Die beiden Haltebereiche 16 und 18 sind über einen Verbindungsbereich 20 miteinander verbunden. Der erste Haltebereich 16 ragt dabei in einer Querrichtung z über den Verbindungsbereich 20 hinaus. Ebenso ragt der zweite Haltebereich 18 in der Querrichtung z über den Verbindungsbereich 20 hinaus. Der erste Haltebereich 16 und der zweite Haltebereich 18 bilden dadurch jeweils Haltebacken, an denen jeweils ein erster Walzstangenhalter 22 (an dem ersten Haltebereich 16) und ein zweiter Walzstangenhalter 24 (an dem zweiten Haltebereich 18) beweglich gehalten sind. Die beiden Walzstangenhalter 22, 24 liegen einander gegenüber. An diesen lassen sich jeweils eine oder mehrere Walzstangen 26a, 26b bzw. 28a, 28b (beweglich) halten.

Zwischen den Walzstangenhaltern 22 und 24 ist eine Werkstückhalteeinrichtung mit einer Mehrzahl von Werkstückhaltern angeordnet, welche an dem Verbindungsbereich 20 mindestens einseitig fixiert sind (in der Zeichnung nicht gezeigt). In die Werkzeughalter ist jeweils ein Werkstück einsetzbar, wobei es durch den Werkstückhalter drehbar an der Kaltwalzmaschine 10 gehalten ist, damit ein Kaltwalzvorgang durchführbar ist. Die Werkstückhalteeinrichtung wird unten näher beschrieben.

Dem Verbindungsbereich 20 gegenüberliegend ist zwischen dem ersten Haltebereich 16 und dem zweiten Haltebereich 18 eine Verstärkungslasche 30 angeordnet. Diese weist im Bereich der Werkstückhalter eine durchgehende Öffnung 32 auf, durch die insbesondere Reitstockteile der Werkstückhalter hindurchtauchen können.

Bei dem gezeigten Ausführungsbeispiel sind die Walzstangenhalter 22 und 24 jeweils in einer Längsrichtung x und in der Querrichtung y zur Längsrichtung x beweglich.

Der erste Haltebereich 16 und der zweite Haltebereich 18 weisen dazu jeweils eine schräge Führungsbahn 34 bzw. 36 auf, an der ein erster Keilschlitten 38 bzw. ein zweiter Keilschlitten 40 geführt ist. Die Führungsbahn 34 ist gegenüber der Richtung x um einen spitzen Winkel geneigt. Die Führungsbahn 36 des zweiten Haltebereichs 18 liegt parallel zur Führungsbahn 34 des ersten Haltebereichs 16.

Je nach Stellung der Keilschlitten 38, 40 auf ihren Führungsbahnen 34, 36 läßt sich der Abstand der Walzstangenhalter 22, 24 in der Richtung y einstellen.

Zur Führung der Keilschlitten 38, 40 sind in den Haltebereichen 16 und 18 beispielsweise Ausnehmungen 42, 44 gebildet, in denen Führungsleisten 46, 48 der jeweiligen Keilschlitten 38, 40 eingetaucht sind.

Über die Führung der Keilschlitten 38, 40 lassen sich Walzstangen 26a, 26b und 28a, 28b einem Werkstück in der Richtung y zustellen. Insbesondere lassen sich die Walzstangen 26a, 26b und 28a, 28b während eines Walzvorgangs in Radialrichtung mit Bezug zum Werkstück verstellen.

Die Bewegung der Keilsch litten 38, 40 auf ihren Führungsbahnen 34 bzw. 36 ist angetrieben. Es ist dazu ein entsprechender Antrieb vorgesehen (in der Zeichnung nicht gezeigt). Bezüglich der Ausbildung des Antriebs wird auf die WO 01/94048 A1 und die US 2004/0007034 A1 Bezug genommen.

An dem ersten Keilschlitten 38 ist ein erster Werkzeugschlitten 50 in der Richtung x linearverschieblich geführt. Ferner ist an dem zweiten Keilschlitten 40 ein zweiter Werkzeugschlitten 52 in der Richtung x linearverschieblich geführt, wobei die Führungsrichtungen der beiden Werkzeugschlitten 50, 52 parallel ausgerichtet sind. Auf den Werkzeugschlitten 50, 52 sitzen die Walzstangen 26a, 26b bzw. 28a, 28b direkt (Figur 2), d.h. sind an diesen unbeweglich fixiert.

Zur Führung der Werkzeugschlitten 50, 52 weisen die Keilschlitten 38, 40 einander zugewandte Führungsbahnen 54, 56 auf. Auf diesen sitzen jeweils die Werkzeugschlitten 50, 52, wobei deren Bewegung in der x-Richtung angetrieben ist. Die entsprechenden Antriebe sind in der Zeichnung nicht gezeigt. Es wird in diesem Zusammenhang auf die WO 01/94048 A1 bzw. US 2004/0007034 A1 Bezug genommen.

Bei der Bearbeitung eines Werkstückes sind die in der y-Richtung beabstandeten Werkzeugschlitten 50 und 52 gegenläufig angetrieben; bei der Bewegung des Werkzeugschlittens 50 in der +x-Richtung bewegt sich der andere Werkzeugschlitten 52 in die -x-Richtung und umgekehrt.

Über die Walzstangenhalter 22, 24 lassen sich die Walzstangen 26a, 26b, 28a, 28b in der x-Richtung und y-Richtung bewegen. Die Bewegung in der y-Rich-tung läßt sich insbesondere auch während eines Bearbeitungsvorgangs durchführen. Zur Bewegung in der x-Richtung werden die Werkzeugschlitten 50 und 52 auf ihren jeweiligen Führungsbahnen 54, 56 angetrieben bewegt. Zur Bewegung in der y-Richtung werden die Keilschlitten 38, 40 auf ihren jeweiligen Führungsbahnen 34, 36 angetrieben verschoben.

Ein Werkzeugschlitten 50, 52 kann eine Walzstange oder eine Mehrzahl von Walzstangen halten. Wenn eine Mehrzahl von Walzstangen gehalten sind, dann können an einem Werkstück unterschiedliche Profilbearbeitungsvorgänge nacheinander durchgeführt werden. Insbesondere lassen sich bei entsprechender Walzstangenausbildung unterschiedliche Arten von Profilen einbringen, ohne daß ein externer Werkzeugwechsel durchgeführt werden muß.

Der Werkzeugschlitten 52 (und entsprechend der Werkzeugschlitten 50) weist eine Fixierungseinrichtung für eine oder mehrere Walzstangen auf. Über die Fixierungseinrichtung sind die Walzstange oder Walzstangen in einer x-Position, y-Position und z-Position an dem Werkzeugschlitten 52 fest positionierbar. Beispielsweise sind mehrere Walzstangen in der x-Richtung hintereinan der positionierbar. Auch ein Querversatz in der z-Richtung ist möglich oder ein Höhenversatz in der y-Richtung ist möglich. Dadurch ergeben sich umfangreiche Möglichkeiten zur Herstellung von Profilen an einem Werkstück.

Die Kaltwalzmaschine 10 weist eine Steuerungseinrichtung 60 auf (in Figur 1 schematisch gezeigt). Diese Steuerungseinrichtung 60 ist beispielsweise in einem Schaltkasten angeordnet. Über die Steuerungseinrichtung 60 läßt sich die Kaltwalzmaschine 10 steuern. Insbesondere läßt sich die Bewegung der Walzstangenhalter 22 und 24 in der Richtung x und die Zustellung in der Richtung y steuern. Ferner läßt sich die Position der Werkzeugschlitten 50 und 52 bezüglich der Auswahl der Walzstangen (26a und 28b bzw. 26b und 28a) steuern.

Ein Ausführungsbeispiel einer erfindungsgemäßen Werkstückhalteeinrichtung, welches in Figur 2 gezeigt und dort als Ganzes mit 62 bezeichnet ist, umfaßt eine Mehrzahl von Werkstückhaltern 64, das heißt es sind mindestens zwei Werkstückhalter 64 vorgesehen. Bei dem Ausführungsbeispiel gemäß Figur 2 ist ein erster Werkstückhalter 66a, ein zweiter Werkstückhalter 66b und ein dritter Werkstückhalter 66c vorgesehen.

Ein Werkstückhalter 64 umfaßt jeweils ein erstes Anlageelement 68 und ein zweites Anlageelement 70 mit jeweiligen Anlagespitzen 72, 74, zwischen welchen ein Werkstück 76 einspannbar ist. Ein eingespanntes Werkstück ist dabei um eine Achse 78 des entsprechenden Werkstückhalters 64 drehbar. Die Achse 78 des entsprechenden Werkstückhalters 64 liegt zwischen den Spitzen 72 und 74. Die Drehachse eines Werkstücks 76, welches in den entsprechenden Werkstückhalter 64 eingespannt ist, fällt mit dieser Achse 78 zusammen.

Ein Werkstückhalter 64 weist beispielsweise einen feststehenden Spindelstockteil 80 auf, an welchem das erste Anlageelement 68 angeordnet oder gebildet ist. Ferner weist ein Werkstückhalter 64 einen Reitstockteil 82 auf, an dem das zweite Anlageelement 70 gebildet ist oder angeordnet ist. Der Reitstockteil 82 ist einer Richtung 84, welche insbesondere parallel zur Achse 78 ausgerichtet ist, beweglich. Über den Reitstockteil 82 läßt sich ein Werkstück 76 in dem zugeordneten Werkstückhalter 64 verspannen.

Die Spindelstockteile 80 der Werkstückhalteeinrichtung 62 sind an dem Verbindungsbereich 20 fixiert.

Die einzelnen Werkstückhalter 66a, 66b, 66c können getrennt verfahrbar se in.

Es kann auch vorgesehen sein, daß, wie in Figur 2 gezeigt, die Werkstückhalteeinrichtung 62 eine Reitstockeinrichtung 86 aufweist, welche an einer Führung 88 angeordnet ist. Die Reitstockeinrichtung 86 läßt sich als Ganzes in der Richtung 84 verschieben. An der Reitstockeinrichtung 86 wiederum sind die einzelnen Reitstockteile 82 der Werkstückhalter 66a, 66b und 66c gehalten bzw. gebildet.

Die Werkstückhalter 66a, 66b, 66c sind bezüglich ihrer Achsen 78 parallel ausgerichtet an der Werkstückhalteeinrichtung 62 angeordnet. Die Achsen 78 liegen in einer Ebene. Bezogen auf eine Führungsrichtung x, in welcher die Walzstangen 26a, 28b gegenläufig beweglich sind, weisen die Achsen 78 der Werkstückhalter 66a, 66b, 66c den gleichen Höhenabstand auf, das heißt es liegt kein Höhenversatz vor. Weiterhin ist eine Ebene, welche durch die jeweiligen Achsen 78 der Werkstückhalter 66a, 66b, 66c aufgespannt wird, parallel zur Führungsrichtung x.

Zu einer Verstellungsrichtung y liegt die genannte Ebene, welche durch die Achsen 78 aufgespannt wird, senkrecht.

Die Werkstückhalter 66a, 66b, 66c der Werkstückhalteeinrichtung 62 sind in eine Reihe parallel angeordnet. Dadurch lassen sich eine Mehrzahl von gleichen Werkstücken, nämlich entsprechende Werkstücke 76, welche in die jeweiligen Werkstückhalter 66a, 66b, 66c eingespannt sind, durch Kaltwalzen gleich bearbeiten, das heißt es läßt sich die gleiche Profilierung an allen Werkstücken 76 über gleiche Walzstangenhübe herstellen.

Die Walzstangen 26a, 28b bzw. 26b, 28a eines Walzstangen-Paares sind so ausgebildet, daß ihre Wirkseiten 90, 92 (Figur 3) parallel ausgerichtet sind. An ihren Wirkseiten 90, 92 weisen die Walstangen eines Walzstangen-Paares eine Profilierung auf, welche sich mit gleichbleibendem Profil im wesentlichen über die gesamte Wirkfläche einer Wirkseite 90, 92 erstreckt. Eine Profiltiefe ist entlang der Wirkfläche im wesentlichen gleich ausgebildet. Insbesondere sind an der Wirkfläche eine Mehrzahl von im wesentlichen gleich ausgebildeten Zähnen angeordnet. Die Einhüllfläche dieser Zähne ist eine ebene Fläche, wobei die Einhüllflächen der Walzstangen eines Walzstangen-Paares parallel sind und parallel zur Führungsrichtung x sind.

Ferner ist die Verstellungsrichtung y im wesentlichen senkrecht zu diesen Einhüllflächen.

Die erfindungsgemäße Lösung funktioniert wie folgt:

Es werden eine Mehrzahl von Werkstücken 76 in der Werkstückhalteeinrichtung 62 eingespannt. Die Werkstücke 76 sind dabei im wesentlichen gleich ausgebildet.

Die Werkstücke 76 sind dann in der Werkstückhalteeinrichtung 62 in einer Reihe parallel ausgerichtet positioniert.

Durch Walzstangen eines Walzstangen-Paars (beispielsweise die Walzstangen 26a und 28b) erfolgt dann ein Werkzeug-Wirkeingriff an den Werkstücke n 76. Die Walzstangen werden in der Führungsrichtung x gegenläufig und in Wirkeingriff mit den Werkstücken 76 stehend bewegt, um an den Werkstücken 76 selber eine Profilierung einzubringen. Die Wirkseiten 90, 92 der Walzstangen sind parallel ausgerichtet.

Während des Walzvorgangs erfolgt eine Verstellung der Walzstangen 26a, 28b in der Verstellungsrichtung y. Die Parallelität der Wirkseiten 90, 92 bleibt dabei erhalten.

Mit den Walzstangen 26a, 28b eines Walzstangen-Paars läßt sich eine Mehrzahl von Werkstücken 76 gleichzeitig bearbeiten. Die Walzstangenlänge sowie der Walzstangenhub in der Führungsrichtung x ist entsprechend angepaßt.

Da bei der erfindungsgemäßen Kaltwalzmaschine eine Bewegung der Walzstangen 26a, 28b in der Verstellungsrichtung y auch während eines Kaltwalzvorgangs möglich ist, können die Walzstangen 26a, 28b mit über die Wirkfläche gleichbleibende Profilierung ausgebildet werden und bezüglich ihrer Wirkseiten 90, 92 parallel geführt werden. Dies ermöglicht die Bearbeitung einer Mehrzahl von Werkstücken in gleichen Walzstangenhüben.

## Patentansprüche

1. Kaltwalzmaschine, umfassend einen ersten beweglichen Walzstangenhalter (22) und einen zweiten beweglichen Walzstangenhalter (24), über welche eine erste Walzstange (26a; 26b) und eine zweite Walzstange (28b; 28a) eines Walzstangen-Paars (26a, 28b; 26b, 28a) in einer Führungsrichtung (x) gegenläufig zueinander beweglich sind und in einer Verstellungsrichtung (y) quer zur Führungsrichtung (x) während eines Walzvorgangs verstellbar sind, wobei die erste Walzstange (26a; 26b) und die zweite Walzstange (28b; 28a) jeweils eine Profilierung aufweisen, welche sich, mit gleichbleibendem Profil über eine gesamte Wirkfläche einer Wirkseite erstreckt,
**dadurch gekennzeichnet , daß** eine Werkstückhalteeinrichtung (62) mit einer Mehrzahl von Werkstückhaltern (64; 66a, 66b, 66c) vorgesehen ist.

2. Kaltwalzmaschine nach Anspruch 1, **dadurch gekennzeichnet, daß** die Werkstückhalter (64; 66a, 66b, 66c) parallel in einer Reihe angeordnet sind.

3. Kaltwalzmaschine nach Anspruch 1 oder 2, **dadurch gekennzeichnet, daß** die Werkstückhalteeinrichtung (62) zwischen dem ersten Walzstangenhalter (22) und dem zweiten Walzstangenhalter (24) angeordnet ist.

4. Kaltwalzmaschine nach einem der vorangehenden Ansprüche, **dadurch gekennzeichnet, daß** ein an einem Werkstückhalter (64) fixiertes Werkstück (76) um eine Drehachse (78) drehbar gehalten ist.

5. Kaltwalzmaschine nach Anspruch 4, **dadurch gekennzeichnet, daß** die Drehachse mit einer Achse (78) des Werkstückhalters (64) zusammenfällt.

6. Kaltwalzmaschine nach einem der vorangehenden Ansprüche, **dadurch gekennzeichnet, daß** Achsen (78) der Werkstückhalter (64) parallel ausgerichtet sind.

7. Kaltwalzmaschine nach einem der vorangehenden Ansprüche, **dadurch gekennzeichnet, daß** Achsen (78) der Werkstückhalter (64) in einer Ebene liegen.

8. Kaltwalzmaschine nach einem der vorangehenden Ansprüche, **dadurch gekennzeichnet, daß** Achsen (78) der Werkstückhalter (64) senkrecht zur Führungsrichtung (x) liegen.

9. Kaltwalzmaschine nach einem der vorangehenden Ansprüche, **dadurch gekennzeichnet, daß** Achsen (78) der Werkstückhalter (64) senkrecht zur Verstellungsrichtung (y) liegen.

10. Kaltwalzmaschine nach einem der vorangehenden Ansprüche, **dadurch gekennzeichnet, daß** die erste Walzstange (26a; 26b) und die zweite Walzstange (28b; 28a) mindestens bezüglich ihrer Wirkseiten (90, 92) gleich ausgebildet sind.

11. Kaltwalzmaschine nach einem der vorangehenden Ansprüche, **dadurch gekennzeichnet, daß** die Walzstangen (26a; 26b; 28a; 28b) eine Profilierung aufweisen, die sich mit gleichbleibendem Profil über die gesamte Wirkfläche einer Wirkseite (90; 92) erstreckt.

12. Kaltwalzmaschine nach Anspruch 11, **dadurch gekennzeichnet, daß** eine Profiltiefe entlang der Wirkfläche gleich ausgebildet ist.

13. Kaltwalzmaschine nach Anspruch 11 oder 12, **dadurch gekennzeichnet, daß** an der Wirkfläche zur Bildung der Profilierung einer Mehrzahl von gleich ausgebildeten Zähnen angeordnet ist.

14. Kaltwalzmaschine nach einem der Ansprüche 10 bis 13, **dadurch gekennzeichnet, daß** die Wirkseiten (90; 92) der ersten Walzstange (26a; 26b) und der zweiten Walzstange (28b; 28a) parallel ausgerichtet sind.

15. Kaltwalzmaschine nach Anspruch 14, **dadurch gekennzeichnet, daß** die Wirkseiten (90; 92) parallel zur Führungsrichtung (x) ausgerichtet sind.

16. Kaltwalzmaschine nach einem der vorangehenden Ansprüche, **dadurch gekennzeichnet, daß** Achsen (78) der Werkstückhalter (64) parallel zu Wirkseiten (90; 92) der Walzstangen (26a; 26b; 28b; 28a) ausgerichtet sind.

17. Kaltwalzmaschine nach einem der vorangehenden Ansprüche, **dadurch gekennzeichnet, daß** Achsen (78) der Werkstückhalter (64) in einer Ebene liegen, welche parallel zu Wirkseiten (90; 92) der Walzstangen (26a; 26b; 28ab; 28b) ist.

18. Kaltwalzmaschine nach einem der vorangehenden Ansprüche, **dadurch gekennzeichnet, daß** ein Werkstückhalter (64) so ausgebildet ist, daß ein Werkstück (76) zwischen einem ersten Anlageelement (68) und einem zweiten Anlageelement (70) einspannbar ist.

19. Kaltwalzverfahren, bei dem eine erste Walzstange und eine zweite Walzstange in einer Führungsrichtung gegenläufig bewegt werden, wobei die erste Walzstange und die zweite Walzstange jeweils eine Profilierung aufweisen, welche sich mit gleichbleibendem Profil über eine gesamte Wirkfläche einer Wirkseite erstreckt und wobei die Walzstangen beim Walzvorgang in einer Verstellungsrichtung quer zur Führungsrichtung verstellt werden, **dadurch gekennzeichnet, dass** die Walzstangen mit einer Mehrzahl von gleich ausgebildeten Werkstücken in Wirkeingriff gebracht werden und die Werkstücke gleichzeitig bearbeitet werden.

20. Kaltwalzverfahren nach Anspruch 19, **dadurch gekennzeichnet, daß** die Werkstücke parallel in einer Reihe angeordnet werden.

21. Kaltwalzverfahren nach Anspruch 19 oder 20, **dadurch gekennzeichnet, daß** Wirkseiten der Walzstangen parallel ausgerichtet werden.

22. Kaltwalzverfahren nach Anspruch 21, **dadurch gekennzeichnet, daß** Wirkseiten der Walzstangen parallel bewegt werden.

23. Kaltwalzverfahren nach einem der Ansprüche 19 bis 22, **dadurch gekennzeichnet, daß** in einem Walzstangenhub eine Walzstange auf alle Werkstücke einwirkt.

## Claims

1. Cold rolling machine, comprising a first movable rolling rack holder (22) and a second movable rolling rack holder (24) via which a first rolling rack (26a; 26b) and a second rolling rack (28b; 28a) of a rolling rack pair (26a, 28b; 26b, 28a) are movable in the opposite sense relative to each other in a direction of guidance (x) and are adjustable in a direction of adjustment (y) transverse to the direction of guidance (x) during a rolling process, wherein the first rolling rack (26a; 26b) and the second rolling rack (28b; 28a) each have a profiling that extends with constant profile over an entire operative face of an operative side, **characterized in that** a workpiece holding device (62) comprising a plurality of workpiece holders (64; 66a, 66b, 66c) is provided.

2. Cold rolling machine in accordance with claim 1, **characterized in that** the workpiece holders (64; 66a, 66b, 66c) are arranged in parallel relationship in a line.

3. Cold rolling machine in accordance with claim 1 or 2, **characterized in that** the workpiece holding device (62) is arranged between the first rolling rack holder (22) and the second rolling rack holder (24).

4. Cold rolling machine in accordance with any one of the preceding claims, **characterized in that** a workpiece (76) fixed to a workpiece holder (64) is held for rotation about an axis of rotation (78).

5. Cold rolling machine in accordance with claim 4, **characterized in that** the axis of rotation coincides with an axis (78) of the workpiece holder (64).

6. Cold rolling machine in accordance with any one of the preceding claims, **characterized in that** axes (78) of the workpiece holders (64) are oriented in parallel.

7. Cold rolling machine in accordance with any one of the preceding claims, **characterized in that** axes (78) of the workpiece holders (64) lie in one plane.

8. Cold rolling machine in accordance with any one of the preceding claims, **characterized in that** axes (78) of the workpiece holders (64) are perpendicular to the direction of guidance (x).

9. Cold rolling machine in accordance with any one of the preceding claims, **characterized in that** axes (78) of the workpiece holders (64) are perpendicular to the direction of adjustment (y).

10. Cold rolling machine in accordance with any one of the preceding claims, **characterized in that** the first rolling rack (26a; 26b) and the second rolling rack (28b; 28a) have identical configuration at least with respect to the operative sides (90, 92) thereof.

11. Cold rolling machine in accordance with any one of the preceding claims, **characterized in that** the rolling racks (26a; 26b; 28a; 28b) have a profiling that extends with constant profile over the entire operative face of an operative side (90; 92).

12. Cold rolling machine in accordance with claim 11, **characterized in that** a profile depth along the operative face is configured to be constant.

13. Cold rolling machine in accordance with claim 11 or 12, **characterized in that** the operative face has arranged thereon a plurality of teeth of identical configuration for forming the profiling.

14. Cold rolling machine in accordance with any one of claims 10 to 13, **characterized in that** the operative sides (90; 92) of the first rolling rack (26a; 26b) and the second rolling rack (28b; 28a) are oriented in parallel.

15. Cold rolling machine in accordance with claim 14, **characterized in that** the operative sides (90; 92) are oriented parallel to the direction of guidance (x).

16. Cold rolling machine in accordance with any one of the preceding claims, **characterized in that** axes (78) of the workpiece holders (64) are oriented parallel to the operative sides (90; 92) of the rolling racks (26a; 26b; 28b; 28a).

17. Cold rolling machine in accordance with any one of the preceding claims, **characterized in that** axes (78) of the workpiece holders (64) lie in a plane parallel to operative sides (90; 92) of the rolling racks (26a; 26b; 28a; 28b).

18. Cold rolling machine in accordance with any one of the preceding claims, **characterized in that** a workpiece holder (64) is configured such that a workpiece (76) is clampable between a first contact element (68) and a second contact element (70).

19. Cold rolling method in which a first rolling rack and a second rolling rack are moved in the opposite sense relative to each other in a direction of guidance, wherein the first rolling rack and the second rolling rack each have a profiling that extends with constant profile over an entire operative face of an operative side and wherein the rolling racks are adjusted in a direction of adjustment transverse to the direction of guidance during a rolling process, **characterized in that** the rolling racks are brought into engagement with a plurality of workpieces having identical configuration and **in that** the workpieces are simultaneously worked on.

20. Cold rolling method in accordance with claim 19, **characterized in that** the workpieces are arranged in parallel relationship in a line.

21. Cold rolling method in accordance with claim 19 or 20, **characterized in that** the operative sides of the rolling racks are oriented in parallel.

22. Cold rolling method in accordance with claim 21, **characterized in that** operative sides of the rolling racks are moved in parallel.

23. Cold rolling method in accordance with any one of claims 19 to 22, **characterized in that** a rolling rack acts on all of the workpieces in one rolling rack stroke.

## Revendications

1. Laminoir à froid, comprenant un premier porte-barres de laminage (22) mobile et un deuxième porte-barres de laminage (24) mobile, par l'intermédiaire desquels une première barre de laminage (26a ; 26b) et une deuxième barre de laminage (28b ; 28a) d'une paire de barres de laminage (26a, 28b ; 26b, 28a) peuvent être déplacées en sens contraire l'une par rapport à l'autre dans une direction de guidage (x) et peuvent être ajustées, lors d'une opération de laminage, dans une direction d'ajustage (y) transversale par rapport à la direction de guidage (x), la première barre de laminage (26a ; 26b) et la deuxième barre de laminage (28b ; 28a) présentant respectivement un profilage, qui s'étend avec un profilé constant sur toute une surface active d'un côté actif,
**caractérisée en ce qu'**est prévu un dispositif de maintien de pièces à usiner (62) doté d'une pluralité de porte-pièces à usiner (64 ; 66a, 66b, 66c).

2. Laminoir à froid selon la revendication 1, **caractérisée en ce que** les porte-pièces à usiner (64 ; 66a, 66b, 66c) sont disposés de manière parallèle dans une rangée.

3. Laminoir à froid selon la revendication 1 ou 2, **caractérisée en ce que** le dispositif de maintien des pièces à usiner (62) est disposé entre le premier porte-barres de laminage (22) et le deuxième porte-barres de laminage (24).

4. Laminoir à froid selon l'une quelconque des revendications précédentes, **caractérisée en ce qu'**une pièce à usiner (76) fixée au niveau d'un porte-pièces à usiner (64) est maintenue de manière à pouvoir tourner autour d'un axe de rotation (78).

5. Laminoir à froid selon la revendication 4, **caractérisée en ce que** l'axe de rotation coïncide avec un axe (78) du porte-pièces à usiner (64).

6. Laminoir à froid selon l'une quelconque des revendications précédentes, **caractérisée en ce que** des axes (78) des porte-pièces à usiner (64) sont parallèles.

7. Laminoir à froid selon l'une quelconque des revendications précédentes, **caractérisée en ce que** des axes (78) des porte-pièces à usiner (64) se trouvent dans un plan.

8. Laminoir à froid selon l'une quelconque des revendications précédentes, **caractérisée en ce que** des axes (78) des porte-pièces à usiner (64) se situent de manière perpendiculaire par rapport à la direction de guidage (x).

9. Laminoir à froid selon l'une quelconque des revendications précédentes, **caractérisée en ce que** des axes (78) des porte-pièces à usiner (64) sont perpendiculaires à la direction d'ajustage (y).

10. Laminoir à froid selon l'une quelconque des revendications précédentes, **caractérisée en ce que** la première barre de laminage (26a ; 26b) et la deuxième barre de laminage (28b ; 28a) sont réalisées de manière identique au moins concernant leurs côtés actifs (90, 92).

11. Laminoir à froid selon l'une quelconque des revendications précédentes, **caractérisée en ce que** les barres de laminage (26a ; 26b ; 28a ; 28b) présentent un profilage, qui s'étend avec un profilé constant sur toute la surface active d'un côté actif (90 ; 92).

12. Laminoir à froid selon la revendication 11, **caractérisée en ce qu'**une profondeur de profilé est réalisée de manière identique le long de la surface active.

13. Laminoir à froid selon la revendication 11 ou 12, **caractérisée en ce qu'**une pluralité de dents réalisées de manière identique sont disposées au niveau de la surface active afin de former le profilage.

14. Laminoir à froid selon l'une quelconque des revendications 10 à 13, **caractérisée en ce que** les côtés actifs (90 ; 92) de la première barre de laminage (26a ; 26b) et de la deuxième barre de laminage (28b ; 28a) sont orientés de manière parallèle.

15. Laminoir à froid selon la revendication 14, **caractérisée en ce que** les côtés actifs (90 ; 92) sont orientés de manière parallèle par rapport à la direction de guidage (x).

16. Laminoir à froid selon l'une quelconque des revendications précédentes, **caractérisée en ce que** des axes (78) des porte-pièces à usiner (64) sont orientés de manière parallèle par rapport à des côtés actifs (90 ; 92) des barres de laminage (26a ; 26b ; 28b ; 28a).

17. Laminoir à froid selon l'une quelconque des revendications précédentes, **caractérisée en ce que** des axes (78) des porte-pièces à usiner (64) se trouvent dans un plan qui est parallèle par rapport à des côtés actifs (90 ; 92) des barres de laminage (26a ; 26b ; 28a ; 28b).

18. Laminoir à froid selon l'une quelconque des revendications précédentes, **caractérisée en ce qu'**un porte-pièces à usiner (64) est réalisé de telle manière qu'une pièce à usiner (76) peut être enserrée entre un premier élément d'appui (68) et un deuxième élément d'appui (70).

19. Procédé de laminage à froid, dans le cadre duquel une première barre de laminage et une deuxième barre de laminage sont déplacées en sens contraire dans une direction de guidage, la première barre de laminage et la deuxième barre de laminage présentant respectivement un profilage, qui s'étend avec un profilé constant sur toute une surface active d'un côté actif et les barres de laminage étant ajustées, lors de l'opération de laminage, dans une direction d'ajustage de manière transversale par rapport à la direction de guidage, **caractérisé en ce que** les barres de laminage sont amenées en prise active avec une pluralité de pièces à usiner réalisées de manière identique, et **en ce que** simultanément, les pièces à usiner sont traitées.

20. Procédé de laminage à froid selon la revendication 19, **caractérisé en ce que** les pièces à usiner sont disposées de manière parallèle dans une rangée.

21. Procédé de laminage à froid selon la revendication 19 ou 20, **caractérisé en ce que** des côtés actifs des barres de laminage sont orientés de manière parallèle.

22. Procédé de laminage à froid selon la revendication 21, **caractérisé en ce que** des côtés actifs des barres de laminage sont déplacés de manière parallèle.

23. Procédé de laminage à froid selon l'une quelconque des revendications 19 à 22, **caractérisé en ce qu'**une barre de laminage agit sur toutes les pièces à usiner dans une course de barre de laminage.
